# EUROPÄISCHE PATENTSCHRIFT

(11) **EP 2 837 764 B1**
(45) Veröffentlichungstag und Bekanntmachung des Hinweises auf die Patenterteilung: **24.06.2015**
(21) Anmeldenummer: 13180572.3
(22) Anmeldetag: 15.08.2013
(51) Int. Cl.: E05D 15/58

(54) **Schiebe- und Drehflügelsystem**
Sliding and rotating leaf system
Système de battant coulissant et rotatif

(43) Veröffentlichungstag der Anmeldung: 18.02.2015
(73) Patentinhaber: Sunflex Aluminiumsysteme GmbH, 57482 Wenden (DE)
(72) Erfinder: Simon, Sebastian, 51598 Friesenhagen (DE); Scheider, Nicolas, 57482 Wenden (DE)
(74) Vertreter: Patentanwälte Dörner & Kötter PartG mbB

(56) Entgegenhaltungen:
- EP-A2- 1 795 682
- WO-A1-2010/098688
- DE-A1-102006 022 184
- DE-U1-202010 004 097

## Beschreibung

Die Erfindung betrifft ein Schiebe- und Drehflügelsystem nach dem Oberbegriff des Patentanspruchs 1.

DE102006022184A1 offenbart ein Schiebe- und Drehflügelsystem nach dem Oberbegriff des Anspruchs 1.

Derartige Schiebe- und Drehflügelsysteme sind hinlänglich bekannt. Sie weisen mehrere verschiebbare Fensterflügel auf, welche einzeln verschwenkbar sind, wodurch sich eine meist sehr große Front- oder Raumteilung fast vollständig öffnen lässt. Die einzelnen Flügel sind in an der Decke und dem Boden angeordneten Führungsschienen verschiebbar geführt. Dabei ist jeder Flügel über zwei Auflagerelemente verschiebbar in einem Deckenprofil gehalten. Die Auflagerelemente sind hierzu mit Führungsrollen versehen, welche in durch parallel zueinander angeordnete Stege gebildete innerhalb der Führungsschienen angeordneten Führungsnuten geführt sind. Die Führungsrollen sind dabei üblicherweise aus Kunststoff beschichteten oder gummierten Materialien hergestellt. Bei größeren Windlasten, welche von der Außenseite auf die Flügel einwirken, kann es zu einer Verformung des Flügelglases sowie einer hierdurch verursachten Längenveränderung des Flügels kommen, wodurch die Auflagerelemente aus den nutenförmigen Führungen des Schienen profils springen können.

Hier will die Erfindung Abhilfe schaffen. Der Erfindung liegt die Aufgabe zugrunde, ein Schiebe- und Drehflügelsystem bereit zu stellen, bei dem auch bei starken anliegenden Windlasten ein Herausspringen der Auflagerelemente aus der Führung verhindert ist. Gemäß der Erfindung wird diese Aufgabe durch die Merkmale des kennzeichnenden Teils des Patentanspruchs 1 gelöst.

Mit der Erfindung ist ein Schiebe- und Drehflügelsystem geschaffen, bei dem auch bei anliegenden starken Windlasten ein Herausspringen der Auflagerelemente aus der Führung verhindert ist. Dadurch, dass in verriegelter Position bei Zugbelastung des Flügels das Verriegelungselement auf wenigstens einer Begrenzungskante des Führungsschlitzes aufliegt, ist eine Kraftaufnahme durch das Verriegelungselement bewirkt, wodurch eine Belastung der Auflagerelemente vermindert ist, wodurch die Führungsrollen der Auflagerelemente in ihren Führungen verbleiben.

In Weiterbildung der Erfindung sind zwei Schiebeprofile gegenüberliegend angeordnet, in denen wenigstens zwei Flügel über zwei Auflagerelemente verschiebbar angeordnet sind, wobei an wenigstens einem Flügel an beiden einem Schienenprofil zugewandten Seiten ein Verriegelungselement angeordnet ist, das durch den Führungsschlitz jeweils eines Schienenprofils hindurchragt und dessen Kopf in verriegelter Position bei Zugbelastung des Flügels auf wenigstens einer Begrenzungskante des jeweiligen Führungsschlitzes aufliegt. Hierdurch ist eine beidseitige Sicherung des Flügels bewirkt.

In weiterer Ausgestaltung der Erfindung ist das Verriegelungselement durch ein Bolzenteil gebildet, an das endseitig eine das Bolzenteil umlaufend überragende kreisrunde Scheibe angeformt ist. Hierdurch ist eine Auflage des Verriegelungselements auf beiden Begrenzungskanten des Führungsschlitzes erzielt. Alternativ kann an dem Bolzenteil auch eine rechteckförmige Platte oder ein sonstiges Bauteil angeordnet sein, durch das ein im Wesentlichen T-förmiger Querschnitt des Verriegelungselements erzielt ist.

In Weiterbildung der Erfindung ist das Verriegelungselement an einem Schieber angeordnet, über den es entlang des Flügels verschiebbar ist, wobei in dem wenigstens einen Schienenprofil wenigstens eine seitliche Auslassöffnung zum Ausklinken eines Auflageteils des Flügels angeordnet ist sowie eine weitere, unterhalb der seitlichen Stege angeordnete Riegelöffnung zum Ausklinken des Verriegelungselementes in entriegelter Position eingebracht ist. Hierdurch ist in entriegelter Position eine Behinderung des Drehflügelmechanismusses durch das Verriegelungselement vermieden. Durch Verschieben des Schiebers kann das Verriegelungselement beabstandet zur Riegelöffnung positioniert werden, wodurch gleichzeitig eine Verriegelung des Flügels erzielt ist, wodurch eine zusätzliche Funktion einer Einbruchsicherung sowie auch einer Kindersicherung bewirkt ist.

In Ausgestaltung der Erfindung ist an dem Flügel ein Anschlagblock befestigt, der zwischen zwei an dem Schieber angeordneten Anschlägen angeordnet ist, durch welche die Anschlagpositionen "entriegelt", das heißt, das Verriegelungselement befindet sich in einer Flucht mit der Riegelöffnung, und "verriegelt", das heißt, das Verriegelungselement befindet sich einer von der Riegelöffnung seitlich beabstandeten Position, des an dem Schieber angeordneten Verriegelungselements definiert sind. Hierdurch ist eine Begrenzung des Verfahrweges des Schlittens auf die definierten Positionen "entriegelt" und "verriegelt" bewirkt.

In weiterer Ausgestaltung der Erfindung ist an dem Flügel eine Abdeckkappe befestigt, durch welche die Riegelöffnung des Schienenprofils verdeckt ist, wobei an dem Schieber ein Hebel angebracht ist, der unter der Abdeckkappe hervorragt. Die gesamte Verriegelungsvorrichtung ist von der der Abdeckkappe gegenüber liegenden Außenseite nicht sichtbar und bedienbar und dient zusätzlich als Einbruchsicherung.

In weiterer Ausgestaltung der Erfindung sind die Begrenzungskanten des Führungsschlitzes des wenigstens einen Schienenprofils verstärkt ausgebildet. Hierdurch sind Deformationen bei einer punktuellen Kraftbeaufschlagung durch das Verriegelungselement bei an dem Flügel anliegenden Windlasten vermieden.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische ausschnittsweise Darstellung eines Flügels mit Sturmverriegelung eines Schiebe- und Drehflügelsystems
a) bei geschlossener Verriegelung;
b) bei offener Verriegelung;
- Figur 2: die Darstellung des im Eingriff mit dem Schienenprofil stehenden Flügels des Schiebe- und Drehflügelsystems aus Figur 1 im Querschnitt
a) ohne Abdeckkappe;
b) mit Abdeckkappe;
- Figur 3: die Darstellung des Schiebe- und Drehflügelsystems aus Figur 2 ohne Abdeckkappe
a) bei geschlossener Verriegelung;
b) bei offener Verriegelung;
- Figur 4: die Darstellung des Schiebe- und Drehflügelsystems aus Figur 2 in Teillängsschnitt
a) bei offener Verriegelung;
b) bei geschlossener Verriegelung;
- Figur 5: die ausschnittsweise Darstellung des Schiebe- und Drehflügelsystems aus Figur 2 im Längsschnitt
a) bei geschlossener Verriegelung;
b) bei offener Verriegelung;
- Figur 6: die schematische Darstellung eines bodenschienenseitigen Ausschnitts des Schiebe- und Drehflügelsystems aus Figur 2
a) bei geschlossener Verriegelung;
b) bei offener Verriegelung;
- Figur 7: die Darstellung des Ausschnitts aus Figur 6 im Querschnitt;
- Figur 8: die Darstellung des bodenseitigen Ausschnitts des Schiebe- und Drehflügelsystems aus Figur 6 im Längsschnitt
a) bei geschlossener Verriegelung;
b) bei offener Verriegelung;
- Figur 9: die Detaildarstellung der Verriegelungsanordnung aus Figur 8
a) bei offener Verriegelung;
b) bei geschlossener Verriegelung.

Das als Ausführungsbeispiel gewählte Schiebe- und Drehflügelsystem besteht im Wesentlichen aus einem Schienenprofil 1 und einem diesen gegenüberliegend angeordneten Bodenprofil 2 sowie einer Anzahl von Flügeln 3, die über Auflagerelemente 4 in dem Schienenprofil 1 sowie dem Bodenprofil 2 verschiebbar geführt sind.

Das Schienenprofil 1 ist im Wesentlichen in Art eines C-Profils ausgebildet, das an seiner unteren, den Flügeln 3 zugewandten Seite einen Führungsschlitz 12 aufweist. In dem Schienenprofil 1 sind an dessen Seitenwänden innen gegenüberliegend Stege 11 angeordnet, durch die Führungsnuten 111 zur Aufnahme der Führungsrollen 43 der Auflagerelemente 4 der Flügel 3 angeordnet. Die beiden Begrenzungskanten 121 des Führungsschlitzes 12 des Schienenprofils 1 sind mit einer U-Profil-förmigen Anformung 122 verstärkt ausgebildet. Seitlich ist in dem Schienenprofil 1 eine Auslassöffnung 13 zum Ausklinken eines Auflagerelements 4 eines Flügels 3 eingebracht, welche von einem Rahmen 131 eingefasst ist. Neben der Auslassöffnung 13 ist weiterhin eine kleinere, unterhalb der seitlichen Stege 11 angeordnete Riegelöffnung 14 zum Ausklinken des Verriegelungselements 5 eingebracht, die ebenfalls durch einen Rahmen 141 eingefasst ist.

Das Bodenprofil 2 ist ebenfalls im Wesentlichen in Art eines C-Profils ausgebildet, dessen den Flügeln 3 zugewandte Oberseite einen Führungsschlitz 21 aufweist, dessen Begrenzungskanten 211 verstärkt ausgebildet sind. Seitlich ist in dem Bodenprofil 2 gleichsam eine - nicht dargestellte - Auslassöffnung zum Ausklinken eines Auflagerteils 4 eines Flügels 3 eingebracht. Benachbart zu dieser Auslassöffnung ist weiterhin eine Riegelöffnung 22 zum Ausklinken des bodenseitigen Verriegelungselementes eingebracht, die wiederum mit einem Rahmen 221 versehen ist. Die Flügel 3 sind jeweils aus einem Scheibenelement 31 gebildet, welches endseitig mit Profilen 32 eingefasst ist. Das dem Schienenprofil 1 beziehungsweise dem Bodenprofil 2 zugewandte Profil 32 des Flügels 3 weist jeweils eine C-profilartige Ausformung 33 zur Aufnahme der Nutenplatten 42 der Auflagerteile 4 auf. Im Ausführungsbeispiel ist jeder Flügel 3 an seinen dem Schienenprofil 1 beziehungsweise dem Bodenprofil 2 zugewandten Seiten mit jeweils zwei Auflagerteilen 4 versehen, welche in die C-profilartige Ausformung 33 der Profile 32 des Flügels 3 eingebracht sind.

Das Auflagerteil 4 ist im Wesentlichen gebildet durch ein Zylinderteil 41, das endseitig mit einer Nutenplatte 42 zum Eingriff in die C-profilartige Ausformung 33 des Profils 32 eines Flügels 3 angeordnet ist. Gegenüberliegend der Nutenplatte 42 sind auf Seiten des Schienenprofils 1 übereinander zwei Führungsrollen 43 auf dem Zylinderteil 41 drehbar gelagert. Die dem Bodenprofil 2 zugewandten Auflagerteile 4 sind jeweils mit einer Führungsrolle 43 versehen. Die Auflagerteile 4 sind den Führungschlitz 12, 21 des Schienenprofils 1 beziehungsweise des Bodenprofils 2 durchdringend mit ihren Führungsrollen 43 auf den innerhalb dieser Profile angeordneten Stegen 11 verschiebbar gelagert.

Das Verriegelungselement 5 ist im Wesentlichen bolzenartig ausgeführt und weist auf seiner dem Schienenprofil 1 beziehungsweise dem Bodenprofil 2 zugewandten Seite eine umlaufend überragende kreisrunde Scheibe 51 auf. An seinem der Scheibe 51 gegenüberliegenden Ende ist das Verriegelungselement 5 an einem Schieber 52 angeformt. Der Schieber 52 weist auf seiner dem Verriegelungselement 5 gegenüberliegenden Unterseite eine nutensteinförmige Anformung 54 auf, mit der er in dem Profil 32 des Flügels 3 geführt ist. An seinem dem Verriegelungselement 5 abgewandten Ende ist der Schieber 52 in Richtung der nutensteinförmigen Anformung 54 rechtwinklig abgewinkelt ausgeführt. Zwischen der nutensteinförmigen Anformung 54 und dem abgewinkelten Ende 55 des Schieber 52 ist ein Anschlag 34 positioniert, der fest mit dem Profil 32 des Flügels 3 verbunden ist. Der Anschlag 34 begrenzt den Schiebeweg des Schiebers 51 zwischen den Anschlagpositionen "entriegelt" und "verriegelt".

Die Drehflügel 3 sind in ihren dem Schienenprofil 1 beziehungsweise dem Bodenprofil 2 zugewandten Seiten jeweils mit einem Verriegelungselement 5 versehen, das in der Position "entriegelt" mit der jeweiligen Riegelöffnung 14, 22 des Schienenprofils 1 beziehungsweise des Bodenprofils 2 fluchtet. Die Riegelöffnungen 14 sind im Ausführungsbeispiel über eine Abdeckkappe 6 verdeckt, welche an den Profilen 32 der Flügel 3 befestigt sind. Der Schieber 52 der Verriegelungselemente 5 ist jeweils mit einem Hebel 53 versehen, der unter der Abdeckkappe 6 hervorragt und über den der Schieber 52 mit dem an diesem angeformten Verriegelungselement 5 zwischen der Position "entriegelt" und "verriegelt" verschiebbar ist. Benachbart zur Abdeckkappe 6 ist an dem Flügel 3 eine Abdeckung 7 zur Verdeckung der Auslassöffnung 13 angeordnet.

Zur Entriegelung eines jeweiligen Drehflügels 3 wird der Schieber 52 mit dem an diesem angeformten Verriegelungselement 5 über den Hebel 53 in die Position "entriegelt" verfahren, wobei das Verriegelungselement 5 sich in einer Flucht mit der zugeordneten Riegelöffnung 14, 22 befindet. Anschließend kann der Drehflügel 3 um die Achse eines Auflagerteils 4 gedreht werden, wodurch das andere Auflagerteil 4 durch die seitliche Auslassöffnung 13 und das Verriegelungselement 5 durch die Riegelöffnung 14, 22 ausgeklinkt wird. Nachdem ein Drehflügel 3 wieder in das Schienenprofil 1 und das Bodenprofil 2 mit den Auflagerelementen und den Verriegelungselementen 5 eingeklinkt worden ist, kann der Schieber 52 über den Hebel 53 in die Position "verriegelt" verbracht werden, die durch die nutensteinförmige Anformung 54 des Schiebers 52, die an den Anschlag 34 des Flügels 3 anschlägt, definiert ist. In dieser Stellung befindet sich das Verriegelungselement innerhalb des Schienen profils 1 beziehungsweise des Bodenprofils 2 in einer von der Riegelöffnung 14, 22 seitlich beabstandeten Position, wodurch ein Verschwenken des Drehflügels 3 verhindert ist. Gleichzeitig wird verhindert, dass der Drehflügel 3 bei Windlast aus der Führung springen kann, die durch die in dem Schienenprofil 1 angeformten Stege 11 und die zwischen diesen eingreifenden Führungsrollen 43 der Auflagerelemente 4 gebildet ist.

## Patentansprüche

1. Schiebe- und Drehflügelsystem, umfassend wenigstens ein Schienenprofil (1,2), in dem wenigstens zwei Flügel (3) über zwei Auflagerteile (4) verschiebbar angeordnet sind, wobei das wenigstens eine Schienenprofil (1,12) in Form eines Hohlprofils ausgebildet ist, das an seiner den Flügeln (3) zugewandten Seite einen Führungsschlitz (12,21) sowie beabstandet zu dem Führungsschlitz (12,21) innen seitliche Führungsstege (11) aufweist, wobei die Auflagerteile (4) den Führungsschlitz (12,21) durchdringend auf den seitlichen Stegen (11) gelagert sind, wobei an wenigstens einem Flügel (3) an wenigstens einer einem Schienenprofil (1, 2) zugewandten Seite ein Verriegelungselement (5) angeordnet ist, das durch den Führungsschlitz (12, 21) hindurchragt und das einen die Breite des Führungsschlitzes (12, 21) zumindest an einer Seite überragenden Kopf aufweist, der in verriegelter Position bei Zugbelastung des Flügels (3) auf wenigstens einer Begrenzungskante des Führungsschlitzes (12, 21) aufliegt und wobei das Verriegelungselement (5) durch ein Bolzenteil gebildet ist, an das endseitig eine das Bolzenteil umlaufend überragende kreisrunde Scheibe (51) angeformt ist, **dadurch gekennzeichnet, dass** das Verriegelungselement (5) an einem Schieber (52) angeordnet ist, über den es entlang des Flügels (3) verschiebbar ist, wobei in dem wenigstens einen Schienenprofil (1, 2) wenigstens eine seitliche Auslassöffnung (13) zum Ausklinken eines Auflagerteils (4) des Flügels (3) angeordnet ist sowie eine weitere, unterhalb der seitlichen Stege (11) angeordnete Riegelöffnung (22) zum Ausklinken des Verriegelungselementes (5) in entriegelter Position eingebracht ist.

2. Schiebe- und Drehflügelsystem nach Anspruch 1, **dadurch gekennzeichnet, dass** zwei Schienenprofile (1, 2) gegenüberliegend angeordnet sind, in denen wenigstens zwei Flügel (3) über zwei Auflagerteile (4) verschiebbar angeordnet sind, wobei an wenigstens einem Flügel (3) an beiden einem Schienenprofil (1, 2) zugewandten Seiten ein Verriegelungselement (5) angeordnet ist, das durch den Führungsschlitz (12, 21) jeweils eines Schienenprofils (1, 2) hindurchragt und dessen Kopf in verriegelter Position bei Zugbelastung des Flügels (3) auf wenigstens einer Begrenzungskante des jeweiligen Führungsschlitzes aufliegt.

3. Schiebe- und Drehflügelsystem nach Anspruch 1 oder 2, **dadurch gekennzeichnet, dass** an dem Flügel (3) ein Führungsprofil (32) angeordnet ist, in dem der Schieber (52) geführt ist.

4. Schiebe- und Drehflügelsystem nach einem der vorgenannten Ansprüche, **dadurch gekennzeichnet, dass** an dem Flügel (3) ein Anschlag (34) befestigt ist, der zwischen zwei an dem Schieber (52) angeordneten Anschlägen angeordnet ist, durch welche die Anschlagpositionen "entriegelt" , d.h., das Verriegelungselement befindet sich in einer Flucht mit der Riegelöffnung (14, 22), und "verriegelt", d.h., das Verriegelungselement befindet sich in einer von der Riegelöffnung (14, 22) seitlich beabstandeten Position, des an dem Schieber (52) angeordneten Verriegelungselementes (5) definiert sind.

5. Schiebe- und Drehflügelsystem nach einem der vorgenannten Ansprüche, **dadurch gekennzeichnet, dass** an dem Flügel (3) eine Abdeckkappe (6) befestigt ist, durch welche die Riegelöffnung (14, 22) des Schienenprofils (1, 2) verdeckt ist, wobei an dem Schieber (52) ein Hebel (53) angebracht ist, der unter der Abdeckkappe (6) hervorragt.

6. Schiebe- und Drehflügelsystem nach einem der vorgenannten Ansprüche, **dadurch gekennzeichnet, dass** die Begrenzungskanten (121, 211) des Führungsschlitzes (12, 21) des wenigstens einen Schienenprofils (1, 2) verstärkt ausgebildet sind.

## Claims

1. Sliding and swinging door system comprising at least one rail profile (1,2), in which at least two wings (3) are moveably arranged over two support sections (4), wherein the at least one rail profile (1,2) is formed in the shape of a hollow profile, which has a guide slot (12,21) at its side facing the wings as well as, at a distance to the guide slot (12,21), inner lateral guide bars (11), wherein the support sections (4) are mounted on the lateral bars (11) penetrating the guide slot (12,21), wherein a locking element (5) is arranged at at least one wing (3) at at least one side facing the rail profile (1,2), which protrudes through the guide slot (12,21) having a head overtowering the breadth of the guide slot (12,21) at least at one side, the head being supported in a locked position under tensile load of the wing (3) by at least one boundary edge of the guide slot (12,21) and wherein the locking element (5) is formed by a bolt part, to which at the end a circular disc (51) circumferentially overtowering the bolt part is formed, **characterised in that** the locking element (5) is arranged at a slider (52), over which it is moveable along the wing (3), wherein the at least one rail profile (1,2) has at least one lateral outlet (13) for releasing a support section (4) of the wing (3) as well as a further lock opening (22) below the lateral bars (11) for releasing the locking element (5) in an unlocked position.

2. Sliding and swinging door system according to claim 1, **characterised in that** two rail profiles (1,2) are arranged oppositely, in which at least two wings (3) are moveably arranged over two support sections (4), wherein a locking element (5) is arranged at at least one wing (3) on both sides facing a rail profile (1,2), which locking element protrudes through the guide slot (12,21) of one rail profile (1,2), respectively, and whose head, in a locked position under tensile load of the wing (3), is supported by at least one boundary edge of the respective guide slot.

3. Sliding and swinging door system according to claim 1 or 2, **characterised in that** a guiding profile (32) is arranged at the wing (3), in which a slider (52) is guided.

4. Sliding and swinging door system according to one of the previous claims, **characterised in that** a stop (34) is affixed to the wing (3), which is arranged between two stops arranged at the slider (52), by means of which the stop positions are defined as "unlocked", i.e. the locking element is aligned with the lock opening (14,22) and "locked", i.e. the locking element is in a position laterally at a distance from the lock opening (14,22) of the locking element (5) arranged at the slider (52).

5. Sliding and swinging door system according to one of the previous claims, **characterised in that** a cover cap (6) is affixed to the wing (3), by means of which the lock opening (14,22) of the rail profile (1,2) is covered, wherein a lever (53) is attached to the slider (52), which protrudes from under the cover cap (6).

6. Sliding and swinging door system according to one of the previous claims, **characterised in that** the boundary edges (121,211) of the guide slot (12,21) of the at least one rail profile (1,2) are reinforced.

## Revendications

1. Système de battant coulissant et rotatif, comprenant au moins un rail profilé (1, 2) dans lequel sont agencés de manière coulissante au moins deux battants (3) via deux pièces d'appui (4), sachant qu'au moins un rail profilé (1, 12) est configuré en forme de profilé creux qui sur son côté regardant les battants (3) présente une ouïe de guidage (12, 21) ainsi que, sur le côté intérieur, des nervures de guidage (11) latérales distantes de l'ouïe de guidage (12, 21), sachant que les pièces d'appui (4) prennent en appui sur les nervures latérales en traversant l'ouïe de guidage (12, 21), sachant que contre au moins un battant (3), sur au moins un côté regardant un rail profilé (1, 2) est agencé un élément de verrouillage (5) faisant saillie à travers l'ouïe de guidage (12, 21) et qui présente une tête dépassant au moins sur un côté la largeur de l'ouïe de guidage (12, 21), tête qui en position verrouillée applique sur au moins une arête délimitatrice de l'ouïe de guidage (12, 21) lorsque le battant (3) subit une contrainte de traction, et sachant que l'élément de verrouillage (5) est formé par un goujon à l'extrémité duquel a été moulé un disque circulaire (51) dépassant périphériquement le goujon, **caractérisé en ce que** l'élément de verrouillage (5) est agencé contre un curseur (52) via lequel il peut être déplacé le long du battant (3), sachant que dans au moins un rail profilé (1, 2) est agencé au moins un orifice de sortie (13) pour détacher une pièce d'appui (4) du battant (3), et qu'un orifice (22) supplémentaire pour verrou agencé en-dessous des nervures latérales (11) a été ménagé pour détacher l'élément de verrouillage (5) lorsqu'en position déverrouillée.

2. Système de battant coulissant et rotatif selon la revendication 1, **caractérisé en ce que** deux rails profilés (1, 2) sont agencés se faisant face, dans lesquels sont agencés au moins deux battants (3) de manière coulissante via deux pièces d'appui (4), sachant que contre au moins un battant (3), sur les deux côtés regardant un rail profilé (1, 2), est agencé un élément de verrouillage (5) faisant saillie à travers l'ouïe de guidage (12, 21) d'un rail profilé respectif (1, 2) et dont la tête, lorsque en position verrouillée et que le battant (3) subit une contrainte de traction, applique sur au moins une arête délimitatrice de l'ouïe de guidage respective.

3. Système de battant coulissant et rotatif selon la revendication 1 ou 2, **caractérisé en ce que** contre le battant (3) est agencé un profilé de guidage (32) dans lequel est guidé le curseur (52).

4. Système de battant coulissant et rotatif selon l'une des revendications précédentes, **caractérisé en ce que** contre le battant (3) est fixée une butée (34) agencée entre deux butées situées contre le curseur (52), par lesquelles sont définies les positions de butée
- "déverrouillé" (c.-à-d. l'élément de verrouillage se trouve aligné avec l'orifice de verrou (14, 22)) et
- "verrouillé" (c.-à-d. l'élément de verrouillage se trouve sur une position latéralement décalée de l'orifice de verrou (14, 22)) de l'élément de verrouillage (5) agencé contre le curseur (52).

5. Système de battant coulissant et rotatif selon l'une des revendications précédentes, **caractérisé en ce que** contre le battant (3) est fixée un cache (6) permettant de masquer l'orifice de verrou (14, 22) du rail profilé (1, 2), sachant que contre le curseur (52) a été fixé un levier (53) faisant saillie sous le cache (6).

6. Système de battant coulissant et rotatif selon l'une des revendications précédentes, **caractérisé en ce que** les arêtes délimitatrices (121, 211) de l'ouïe de guidage (12, 21) d'au moins un rail profilé (1, 2) sont configurées renforcées.
